# EUROPÄISCHE PATENTSCHRIFT

(11) **EP 1 656 259 B1**
(45) Veröffentlichungstag und Bekanntmachung des Hinweises auf die Patenterteilung: **13.02.2008**
(21) Anmeldenummer: 04764238.4
(22) Anmeldetag: 18.08.2004
(51) Int. Cl.: B41G 7/00, B26F 1/44, B41F 19/00

(54) **VERFAHREN ZUM INLINE-STANZEN BEIM BOGENOFFSETDRUCK UND BOGENOFFSETDRUCKMASCHINE**
METHOD FOR INLINE PUNCHING FOR SHEET OFFSET PRINTING AND A SHEET OFFSET PRINTING MACHINE
PROCEDE DE DECOUPAGE EN LIGNE POUR L'IMPRESSION OFFSET A FEUILLES ET ROTATIVE OFFSET A FEUILLES

(30) Priorität: 21.08.2003 DE 10338352
(43) Veröffentlichungstag der Anmeldung: 17.05.2006
(73) Patentinhaber: CGH Consultants, 26129 Oldenburg (DE)
(72) Erfinder: HAFERCAMP, Claus, 26129 Oldenburg (DE)
(74) Vertreter: Thomas, Götz
(86) Internationale Anmeldenummer: PCT/EP2004/009252
(87) Internationale Veröffentlichungsnummer: WO 2005/021265

(56) Entgegenhaltungen:
- EP-A- 0 933 174
- EP-A- 1 240 986
- DE-A- 10 308 406

## Beschreibung

Die Erfindung betrifft ein Verfahren zum Inline-Stanzen beim Bogenoffsetdruck gemäß dem Oberbegriff des Patentanspruchs 1. Die Erfindung betrifft weiter eine zum Inline-Stanzen geeignete Bogenoffsetdruckmaschine gemäß dem Oberbegriff des Patentanspruchs 12 und ein Stanzblech zum Aufspannen auf einen Zylinder eines Druckwerks bzw. Lackierwerks einer Bogenoffsetdruckmaschine gemäß dem Oberbegriff des Anspruchs 21.

Aus der DE 201 11 983 U1 ist bereits ein Verfahren der eingangs Art bekannt, bei dem in einer Bogenoffsetdruckmaschine bedruckte Bogen im letzten Druckwerk der Druckmaschine beim Hindurchtritt durch den Spalt zwischen dem mit einem aufgespannten Stanzblech versehenen Gummituchzylinder und dem mit einem Protektorblech versehenen Gegendruckzylinder ausgestanzt werden. Um die entstehenden Stanzabfälle unmittelbar nach dem Stanzvorgang abzuführen, weist die bekannte Druckmaschine eine Absaugeinrichtung mit einem Absaugtrichter auf, der mit einem Unterdruck beaufschlagbar ist und eine dem Gegendruckzylinder zugewandte Ansaugöffnung für die Stanzabfälle aufweist. Der am Absaugtrichter angelegte Unterdruck bewirkt jedoch nicht nur das Absaugen der Stanzabfälle, sondern übt darüber hinaus auch eine Sogwirkung auf die unter der Ansaugöffnung hindurch transportierten Bogen aus. Da die Bogen nur an ihrem vorderen Rand von Greifersystemen des Gegendruckzylinders festgehalten werden und ansonsten lose auf seiner äußeren Oberfläche bzw. der äußeren Oberfläche des Protektorblechs aufliegen, kann es durch die Sogwirkung zu einem Abheben der Bogen kommen. Entsprechend dem Ausmaß des Abhebens kann dies beim Stanzen zu Passerdifferenzen führen oder bei einem Kontakt des Bogens mit dem Rand der Ansaugöffnung ein Verschmieren der frisch bedruckten Bogenoberfläche oder sogar ein Zerreißen des Bogens und eine dadurch bedingte Unterbrechung des Druckvorgangs zur Folge haben.

Weiter ist aus der DE 201 04 247 U1 bereits eine Stanzanordnung mit einer Absaugeinrichtung für eine Bogenoffsetdruckmaschine bekannt, bei der die hinter dem letzten Druckwerk der Druckmaschine angeordnete Stanzanordnung zwei Zylinder umfasst und zum Ausstanzen von bedruckten Bogen in einem Spalt zwischen den beiden Zylindern dient, von denen der eine auf seinem Umfang die Bogen transportiert und der andere auf seinem Umfang mit aufgespannten Stanzblechen versehen ist. Die Absaugeinrichtung weist dort zwei in axialer Richtung der Zylinder nebeneinander angeordnete Absaugtrichter auf, neben denen jeweils mehrere Blasluftdüsen angeordnet sind. Aus den Blasluftdüsen wird Druckluft auf die Bogen geblasen, um sie gegen die Mantelfläche des Transportzylinders anzupressen und dadurch eine Destabilisierung bzw. Flatterbewegung der Bogen infolge des Unterdrucks im Absaugtrichter zu vermeiden. Diese Anordnung hat jedoch den Nachteil, dass ein verhältnismäßig großer Aufwand zum Umrüsten der Druckmaschine erforderlich ist, wenn sich die Größe, Anzahl und/oder Lage der in axialer Richtung der Zylinder nebeneinander im Bogen angeordneten auszustanzenden Ausschnitte ändert.

Ausgehend hiervon liegt der Erfindung die Aufgabe zugrunde, ein Verfahren und eine Bogenoffsetdruckmaschine der eingangs genannten Art dahingehend zu verbessern, dass ein Abheben der Bogen vom Gegendruckzylinder mit einfacheren Mitteln verhindert wird.

Diese Aufgabe wird erfindungsgemäß dadurch gelöst, dass das Stanzblech mit überstehenden Andruckleisten versehen wird, um die Bogen im Bereich des Spaltes gegen den Gegendruckzylinder anzupressen und damit eine Verschiebung der Bogen in Bezug zur Oberfläche des Gegendruckzylinders infolge des beim Absaugen auf die Bogen ausgeübten Unterdrucks zu vermeiden.

Der Erfindung liegt der Gedanke zugrunde, ein Abheben der Bogen von der Oberfläche des Gegendruckzylinders bzw. eines darauf angebrachten Protektorblechs dadurch zu verhindern, dass der Bogen während seines Hindurchtritts unter der Ansaugöffnung der Absaugeinrichtung nicht nur an seinem vorderen Rand von den Greifersystemen gegen die Oberfläche des Gegendruckzylinders anliegend festgehalten wird, sondern zusätzlich auch noch in dem in Bewegungsrichtung hinter der Ansaugöffnung angeordneten Spalt, so dass sowohl Passerdifferenzen als auch ein Kontakt mit dem Rand der Ansaugöffnung sicher verhindert werden.

Um zu verhindern, dass die Andruckleisten in der dem Stanzblech zugewandten und mit dem Druckbild versehenen Oberfläche der Bogen störende Spuren hinterlassen, werden die Andruckleisten vorzugsweise so auf dem Stanzblech angeordnet, dass sie über unbedruckte Flächen oder im Zwischenschnittbereich der Bogen verlaufen, und weisen zweckmäßig eine solche Höhe auf, dass sie zwar innerhalb des Spaltes gegen die Oberfläche der Bogen angepresst werden und diese gegen den Gegendruckzylinder drücken, jedoch keine bleibende Verformung im Bogen bewirken.

Um ein durch die Absaugung bedingtes Abheben des hinteren Randes des Bogens zu vermeiden, nachdem dieser den Spalt verlassen hat und daher nicht mehr gegen den Gegendruckzylinder bzw. das Protektorblech angepresst wird, wird die Absaugung gemäß einer weiteren bevorzugten Ausgestaltung der Erfindung unterbrochen, bis sich der hintere Rand der Bogen mindestens teilweise und vorzugsweise ganz unter der Ansaugöffnung der Absaugeinrichtung hindurch bewegt hat. Um trotz diesem Maßnahme eine Absaugung sämtlicher Stanzabfälle zu gewährleisten, wird das Druckbild zweckmäßig so auf den Bogen angeordnet, dass dessen hinterer Rand frei von ausgestanzten Ausschnitten ist.
Für den Fall, dass die Bogen doch am hinteren Bogenende ausgestanzt werden müssen und somit wegen der Notwendigkeit der Abfuhr der Stanzabfälle die Absaugung nicht unterbrochen werden darf, können im Bereich der Ansaugöffnung der Absaugeinrichtung verstellbare Niederhalter oder Rollen angeordnet werden, die ein Ansaugen des hinteren Randes des Bogens verhindern

Ansonsten wird die Absaugung bevorzugt in Synchronisation mit der Drehung des Gegendruckzylinders oder des Gummituchzylinders unterbrochen, zweckmäßigerweise durch ein synchron zum Gegendruckzylinder drehbares Unterbrecherelement, das eine Öffnung in einem Saugkanal der Absaugeinrichtung immer dann verschlossen hält, wenn der hintere Rand eines Bogens des Spalt verlässt und sich unter der Ansaugöffnung der Absaugeinrichtung hindurchbewegt.

Im Unterschied zum Stand der Technik gemäß DE 201 04 247 U1 erstreckt sich die Ansaugöffnung der Absaugeinrichtung über die gesamte Breite der Bogen, so dass bei einer Veränderung der Größe, Anzahl oder Lage der Ausschnitte auf dem Bogen außer dem Aufspannen eines neuen Stanzblechs keine Umrüstmaßnahmen erforderlich sind. Zur Verringerung der benötigten Luftmenge kann jedoch vorgesehen werden, zwischen axial benachbarten Ausschnitten der Bogen Bleche im Bereich der Ansaugöffnung anzubringen, um diese teilweise zu verschließen.

Um sicherzustellen, dass die beim Stanzen im Spalt von den Bogen getrennten Stanzabfälle und insbesondere Stanzabfälle aus rundum vom Bogen umgebenen Ausschnitten nicht durch Reibkräfte in den Ausschnitten hängen bleiben, sondern von dem bei der Absaugung erzeugten Luftstrom sicher in die Ansaugöffnung hinein mitgerissen werden, sieht eine weitere bevorzugte Ausgestaltung der Erfindung vor, dass der Gegendruckzylinder bzw. das darauf angebrachte Protektorblech auf seiner äußeren Oberfläche unterhalb der auszustanzenden Ausschnitte der Bogen elastisch verformbare Polster trägt. Diese Polster werden beim Hindurchtritt durch den Spalt zusammengedrückt und üben nach dem Austritt aus dem Spalt infolge ihrer Ausdehnung eine von der Oberfläche des Gegendruckzylinders weg gerichtete Kraft auf die aus den Ausschnitten ausgestanzten Abfallstücke aus, so dass diese aus den Ausschnitten heraus gedrückt und in die Ansaugöffnung gesaugt werden. Die Polster sind vorzugsweise etwas kleiner als die Ausschnitte und werden zweckmäßig nach Bedarf unterhalb der Ausschnitte des Bogens auf den Gegendruckzylinder bzw. das Protektorblech aufgeklebt.

Um ein Anhaften von frischer Druckfarbe an der Oberfläche der Stanzbleche und insbesondere an den Stanzgraten zu verhindern, wenn die auszustanzenden Ausschnitte innerhalb von bedruckten Bereichen der Bogen liegen, wird das Stanzblech gemäß einer noch weiteren bevorzugten Ausgestaltung der Erfindung mit einer das Anhaften von Druckfarbe verhindernden Flüssigkeit besprüht, vorzugsweise vor dem Eintritt des Stanzblechs in den Spalt. Eine geeignete Flüssigkeit ist zum Beispiel Silikonöl, das beim Offsetdruck bereits zu ähnlichen Zwecken verwendet wird und hier zweckmäßig in Form eines feinen Sprühnebels bei jedem Umlauf des Gummituchzylinders auf die äußere Oberfläche des Stanzblechs aufgebracht wird.

Das Besprühen des Stanzblechs mit einer das Anhaften von Druckfarbe verhindernden Flüssigkeit gestattet es grundsätzlich auch, die Andruckleisten, falls erforderlich, statt über unbedruckten Flächen oder Zwischenschnittbereichen über den bedruckten Bereichen des Bogens anzuordnen, da die Flüssigkeit ein Anhaften der Druckfarbe an der Oberseite der Andruckleisten verhindert.

Im folgenden wird die Erfindung anhand eines in der Zeichnung dargestellten Ausführungsbeispiels näher beschreiben. Es zeigen:
Fig. 1: eine schematische teilweise geschnittene Seitenansicht einer Bogenoffsetdruckmaschine;
Fig. 2: eine schematische teilweise geschnittene Seitenansicht eines vergrößerten Ausschnitts des letzten Druckwerks der Bogenoffsetdruckmaschine aus Fig. 1;
Fig. 3: eine schematische perspektivische Ansicht eines Gummituchzylinders des Druckwerks mit aufgespanntem Stanzblech;
Fig. 4: eine perspektivische Ansicht eines Teils des Stanzblechs aus Fig. 3;
Fig. 5: eine Schnittansicht des Stanzblechs entlang der Linie V-V der Fig. 4;
Fig. 6: eine zur Erläuterung dienende Schnittansicht des Spaltbereichs zwischen dem Gummituchzylinder aus Fig. 3 und einem Gegendruckzylinder des Druckwerks;
Fig. 7: eine Ansicht entsprechend Fig. 6, jedoch mit einem modifizierten Gegendruckzylinder;
Fig. 8: eine vereinfachte perspektivische Ansicht eines Teils einer Absaugeinrichtung des Druckwerks zur Absaugung von Stanzabfällen;
Fig. 9: eine Schnittansicht entlang der Linie IX-IX der Fig. 8.

In der in Fig. 1 der Zeichnung schematisch dargestellten Mehrfarben-Bogenoffsetdruckmaschine 2 werden Bogen 1 aus einem Bedruckstoff, insbesondere aus Papier, nacheinander mittels einer automatisierten Bogenzufuhr 4 von einem in einer Bogenanlage 6 der Druckmaschine 2 angeordneten Bogenstapel 8 an eine Anlegetrommel 10 eines ersten Druckwerks 12 übergeben, dann in diesem und weiteren Druckwerken (nicht dargestellt) ein- oder beidseitig ein- oder mehrfarbig bedruckt, bevor im letzten Druckwerk (oder alternativ in einem nachgeordneten Lackierwerk) 14 der Druckmaschine 2 Ausschnitte 3 aus den Bogen 1 ausgestanzt werden.

Das zum Ausstanzen der Bogen 1 dienende Druck- oder Lackierwerk 14 der Druckmaschine 2 weist einen entsprechenden Aufbau wie die anderen Druckwerke 12 auf, so dass es wahlweise zum Drucken bzw. Lackieren oder zum Stanzen verwendet werden kann. Wie am besten in Fig. 1 und 2 dargestellt, umfasst das Druck- bzw. Lackierwerk 14 im Wesentlichen ein Farbwerk 16 und ein Feuchtwerk 18 bzw. ein Lackierwerk, einen Plattenzylinder 20, einen Gummituch- bzw. Lacktuchzylinder 22, sowie einen Gegendruckzylinder 24, von dem die bedruckten und ausgestanzten Bogen 1 über eine Auslagetrommel 26 an einen Kettenausleger 28 einer Bogenauslage 30 der Druckmaschine 2 übergeben und von diesem zur Ablage auf einem Bogenstapel 32 durch die Auslage 30 transportiert werden.

Wie am besten in Fig. 2, 6 und 7 dargestellt, erfolgt das Ausstanzen der Ausschnitte 3 aus den Bogen 1 in einem Spalt 34 zwischen dem Gegendruckzylinder 24 und dem Gummituch- bzw. Lacktuchzylinder 22, auf dessen Umfangsfläche ein Stanzblech 36 aufgespannt ist. Zur Beseitigung der aus den Ausschnitten 3 in den Bogen 1 ausgestanzten Stanzabfälle 38 weist das Druckwerk 14 eine Absaugeinrichtung 40 auf, mit der die Stanzabfälle 38 unmittelbar nach ihrem Austritt aus dem Spalt 34 abgesaugt werden.

Wie am besten in Fig. 3 und 6 dargestellt, ist das Stanzblech 36 bei dem in der Zeichnung dargestellten Ausführungsbeispiel mit drei in Umfangsrichtung um den Zylinder 22 umlaufenden und in dessen axialer Richtung nebeneinander angeordneten Reihen von Stanzwerkzeugen 42 versehen, mit denen die Ausschnitte 3 im Spalt 34 zwischen dem Zylinder 22 und dem Gegendruckzylinder 24 aus bedruckten Bereichen der Bogen 1 ausgestanzt werden. Die ausgestanzten Ausschnitte 3 weisen dort eine rechteckige Form auf und sind im Abstand von den Rändern des Bogens 1 angeordnet, jedoch können beliebige andere Formen an beliebigen Stellen der Bogen ausgestanzt werden.

Wie am besten in Fig. 4 und 5 dargestellt, besteht jedes der Stanzwerkzeuge 42 aus einem Stanzgrat 44, der entlang des Umrisses des auszustanzenden Ausschnitts 3 über die vom Zylinder 22 abgewandte äußere Oberfläche 46 des Stanzblechs 36 übersteht. Der durch Ätzen und eine nachfolgende mechanische Bearbeitung seiner Oberfläche aus dem Material des Stanzblechs 36 herausgearbeitete Stanzgrat 44 weist eine für Stanzgrate übliche Querschnittsform mit zwei schrägen Flanken 48 auf, die sich zu einer scharfen Schneide 50 an ihrer Oberkante verjüngen. Die Höhe der Stanzgrate 44 in Bezug zur Oberfläche 46 des Stanzblechs 36 ist von der Stärke des auszustanzenden Bogens 1 abhängig. Beim Stanzen von Bogen 1 aus Papier mit einem gebräuchlichen Flächengewicht von 80 g/m² und einer Stärke von etwa 80 µm beträgt die Höhe der Stanzgrate 44 etwa 120 µm, so dass ihre Schneiden 50 bei richtiger Einstellung der Druckbeistellung bzw. des Spaltmaßes des Spaltes 32 beim Stanzen vollständig durch das Papier bzw. den jeweiligen Bedruckstoff hindurch und geringfügig in die äußere Oberfläche 52 eines auf die Umfangsfläche des Gegendruckzylinders 24 aufgeklebten Protektorblechs 54 (Fig. 6 und 7) eindringen.

Wie am besten in Fig. 2, 8 und 9 dargestellt, besteht die Absaugeinrichtung 40 im Wesentlichen aus einem innerhalb des Druckwerks 14 angeordneten Absaugtrichter 56 mit einer dem Gegendruckzylinder 24 zugewandten Ansaugöffnung 58, einem vom oberen Ende des Absaugtrichters 56 aus der Druckmaschine 2 nach außen führenden und dort mit einer Unterdruckquelle (nicht dargestellt) kommunizierenden Saugkanal 60, sowie einer außerhalb der Druckmaschine 2 entlang des Saugkanals 60 angeordneten Einrichtung 62 zur intermittierenden Unterbrechung der Absaugung während der Drehung des Gegendruckzylinders 24.

Der Absaugtrichter 56 ist in radialer Richtung des Gegendruckzylinders 24 höhenverstellbar, so dass die Ansaugöffnung 58 in Abhängigkeit von der Materialstärke und Steifigkeit der Bogen 1 in einem radialen Abstand von 10 bis 50 mm über der äußeren Oberfläche 54 des Protektorblechs 56, positioniert werden kann, um die im Spalt 34 entlang ihres äußeren Randes vom Bogen 1 getrennten Stanzabfälle 38 unmittelbar nach ihre Austritt aus dem Spalt 34 durch den von der Unterdruckquelle erzeugten Unterdruck zu erfassen und in die Ansaugöffnung 58 des Absaugtrichters 56 zu saugen, wie schematisch durch den Pfeil U in Fig. 6 und 7 dargestellt.

Um eine Absaugung sämtlicher Stanzabfälle 38 durch den Absaugtrichter 56 sicherzustellen, muss vermieden werden, dass die Stanzabfälle 38 infolge von Reibkräften in den Ausschnitten 3 haften bleiben. Um eine solche Haftung zu verhindern, sind bei dem in Fig. 7 dargestellten Gegendruckzylinder 24 unterhalb der späteren Ausschnitte 3 jedes Bogens 1 elastisch verformbare Polster 64 aufgeklebt. Diese Polster 64 werden bei ihrem Hindurchtritt durch den Spalt 34 zusammengedrückt, so dass sie nach ihrem Austritt aus dem Spalt 34 infolge ihrer Ausdehnung eine von der Oberfläche des Gegendruckzylinders 24 weg gerichtete Kraft auf die Stanzabfälle 38 ausüben, wodurch diese aus den Ausschnitten herausgedrückt werden. Die Polster 64 bestehen zweckmäßig aus einem unter Druck reversibel verformbaren Elastomermaterial, wie geschäumtem Polyurethan oder Schaumstoff, und weisen in unverformtem Zustand eine Dicke von 0,5 bis 5 mm auf. Ihre Abmessungen in Umfangsrichtung bzw. in Längsrichtung des Gegendruckzylinders 24 sind vorzugsweise etwas kleiner als diejenigen der Ausschnitte 3, wie in Fig. 7 dargestellt.

Als weitere Maßnahme zur vollständigen Absaugung der Stanzabfälle 38 wird in Drehrichtung des Gegendruckzylinders 24 hinter dem Absaugtrichter 56 der Absaugeinrichtung 40 ein Luftvorhang 55 vorgesehen, der sich bevorzugt über die gesamte Breite des Gegendruckzylinders 24 erstreckt. Zur Erzeugung des Luftvorhangs 55 wird Luft hinter dem Absaugtrichter 56 aus einer Düsenleiste 57 von oben her radial, oder bevorzugt unter einem spitzen Winkel, gegen die Umfangsfläche 54 des Gegendruckzylinders 24 geblasen. Der Luftvorhang 55 sorgt dafür, dass die Stanzabfälle 38 in dem vom Spalt 34 abgewandten hinteren Teil der Ansaugöffnung 58 aufgewirbelt und sich somit spätestens dort von den Polstern 64 lösen, wodurch ein Hindurchtritt einzelner Stanzabfälle 38 unter einem hinteren Rand der Ansaugöffnung 58 hindurch verhindert wird.

Um zu verhindern, dass die an ihrem vorderen Rand von Bogengreifern 66 (Fig. 1) gehaltenen und ansonsten lose auf der Oberfläche 54 des Protektorblechs 52 aufliegenden Bogen 1 infolge des von der Absaugeinrichtung 40 erzeugten Unterdrucks zur Ansaugöffnung 58 des Absaugtrichters 56 hin angesaugt werden, ist das Stanzblech 36 in axialer Richtung zwischen benachbarten Reihen von Stanzwerkzeugen 42 sowie an seinen Seitenrändern mit je einer überstehenden Andruckleiste 68 versehen, die den Bogen 1 im Spalt 34 gegen die Oberfläche 54 des Protektorblechs 52 anpresst. Durch die Anpressung der Bogen 1 gegen das Protektorblech 52 wird zum einen verhindert, dass sich die Bogen 1 in Bezug zum Protektorblech verschieben, was zu Passerdifferenzen beim Stanzen führen würde. Zum anderen wird sichergestellt, dass die Bogen 1 während ihres Vorbeitritts an der Ansaugöffnung 58 nicht mit deren Rand in Berührung treten, was ein Verschmieren der Druckfarbe oder ggf. sogar ein Zerreißen der Bogen 1 zur Folge haben könnte.

Zu dem zuletzt genannten Zweck ist zudem innerhalb des Absaugtrichters 56 eine Mehrzahl von Rollen 59 in axialer Richtung der Zylinder 22, 24 nebeneinander angeordnet, die auf den unter der Ansaugöffnung 58 hindurch bewegten Bogen 1 abrollen und diese im Abstand vom vorderen und hinteren Rand der Ansaugöffnung 58 halten. Die Rollen 59 sind federnd gelagert, so dass sie beim Hindurchtritt der Bogengreifer 66 des Gegendruckzylinders 24 unter den Rollen 59 elastisch nachgiebig sind. Die Rollen 59 sind in axialer Richtung entlang ihrer Drehachse verschiebbar, so dass sie vor dem stanzen jeweils so eingestellt werden können, dass sie auf den unbedruckten Bereichen der Bogen 1, d.h. entlang der Bogenränder und/oder entlang der Zwischenräume zwischen benachbarten bedruckten Bereichen der Bogen 1 abrollen.

Wie am besten in Fig. 5 dargestellt, sind die in Umfangsrichtung des Gummituchzylinders 22 verlaufenden Andruckleisten 68 niedriger als die Stanzgrate 44 und weisen eine abgeflachte Oberseite 70 mit einer Breite von einigen Millimetern auf, die durch schräge Flanken 72 zur umgebenden Oberfläche 46 des Stanzblechs 36 abfallen. Die Höhe der Andruckleisten 68 über der Oberfläche des Stanzblechs 36 wird vorzugsweise so gewählt, dass die Andruckleisten 68 keine bleibende Verformung in der Oberfläche des aus dem Spalt 34 austretenden Bedruckstoffs hinterlassen. Bei einem Bogen aus Papier mit einem gebräuchlichen Flächengewicht von 80 g/m² und einer Stärke von etwa 80 µm wird dies erreicht, wenn die Andruckleisten 68 an der engsten Stelle des Spaltes 34 nicht mehr als 30 µm und vorzugsweise nicht mehr als 20 µm in die dem Stanzblech 36 zugewandte bedruckte Oberfläche des Bogens 1 eindringen. Dies bedeutet, dass bei einem solchen Bedruckstoff die Höhe der Andruckleisten 68 etwa 100 µm niedriger als die Höhe der Schneiden 50 der Stanzgrate 44 sein muss und somit ausgehend von der Oberfläche 46 zwischen etwa 20 und 40 µm beträgt.

Bei dem in den Figuren 3 bis 7 dargestellten Stanzblech 36 sind die Andruckleisten 68 wie die Stanzgrate 44 aus dem Stanzblech 36 herausgeätzt und mechanisch nachbearbeitet. Alternativ dazu ist es jedoch auch möglich, Andruckleisten aus Kunststoff, Hartgummi oder einem geeigneten Material zum Beispiel durch Kleben auf der Oberfläche 46 des Stanzblechs 36 anzubringen.

Um zu verhindern, dass die frische Druckfarbe auf der Oberfläche der Bogen 1 durch die Andruckleisten 68 verschmiert wird, wird die Anordnung der Andruckleisten 68 auf dem Stanzblech 36 und die Anordnung der Druckbilder auf den Bogen 1 so gewählt, dass die Andruckleisten 68 in den unbedruckten Bereichen der Bogen 1, d.h. entlang der Bogenränder und/oder entlang der Zwischenräume zwischen benachbarten bedruckten Bereichen der Bogen 1 verlaufen. Vorzugsweise weist das Stanzblech 36 über die Breite des Gummituchzylinders 22 zwischen zwei und acht Andruckleisten 68 auf, jedoch kann ihre Anzahl auch größer sein. Solange gewährleistet ist, dass der Bogen 1 beim Hindurchtritt durch den Spalt 34 dort festgehalten wird, brauchen nicht alle Andruckleisten 68 über das gesamte Stanzblech 36 zu verlaufen, sondern können auch Unterbrechungen aufweisen.

Um den Energieverbrauch der Absaugvorrichtung 40 bei einem vorgegebenen Unterdruck im Bereich der Ansaugöffnung 58 möglichst gering zu halten, ist das über die gesamte Breite des Gegendruckzylinders 24 verlaufende untere Ende des Absaugtrichters 56 zum Teil durch dünne Bleche (nicht dargestellt) verschließbar, so dass nur oberhalb des Bewegungswegs der ausgestanzten Ausschnitte der Bogen Luft in die Ansaugöffnung eintreten kann. Die zum Verschließen des unteren Endes des Absaugtrichters 56 dienenden Bleche weisen eine an die Krümmung des Protektorblechs 54 angepasste Krümmung auf und werden so im Bereich der Ansaugöffnung 58 befestigt, dass sie sich in Umfangsrichtung des Gegendruckzylinders 24 über die Öffnung 58 hinweg erstrecken. Um zu verhindern, dass abgesaugte Stanzabfälle 38 an den Blechen hängen bleiben, sind die Zwischenräume zwischen diesen Blechen etwas größer als die Breite der Ausschnitte 3, die zweckmäßig in Umfangsrichtung des Gummituchzylinders 22 in einer oder mehreren fluchtenden Reihen angeordnet werden, wie in Fig. 3 dargestellt.

Da die Bogen 1 nach dem Austritt ihres hinteren Randes aus dem Spalt 34 nicht mehr von den Andruckleisten 68 festgehalten werden, wird die Absaugung der Stanzabfälle 38 synchron zur Drehung des Gegendruckzylinders 24 unterbrochen, sobald sich der hintere Rand jedes Bogens 1 durch den Spalt 34 zwischen dem Gummituchzylinder 22 und dem Gegendruckzylinder 24 hindurch bewegt. Zu diesem Zweck ist die außerhalb der Druckmaschine 2 im Saugkanal 60 angeordnete Einrichtung 62 vorgesehen, die eine intermittierende Unterbrechung des Saugluftstroms ermöglicht. Wie am besten in Fig. 8 und 9 dargestellt, besteht die Einrichtung 62 im Wesentlichen aus einem Unterbrecherelement 74, das innerhalb eines zylindrischen, am hinteren Stirnende verschlossenen Teilstücks 76 des Saugkanals auf einer drehbar um die Längsachse des Teilstücks 76 gelagerten Welle 78 befestigt ist. Das Unterbrecherelement 74 weist zum Massenausgleich zwei zueinander diametral entgegengesetzte Zylindersegmente 80 mit geschlossenen äußeren Umfangsflächen auf, die sich in geringem Abstand an der Innenwand des Saugkanals 60 entlangbewegen und bei jeder vollen Umdrehung des Unterbrecherelements 74 zwei Mal einen seitlichen Luftauslass 82 des Saugkanals 60 verschließen. Die Welle 78 ist über ein Getriebe (nicht dargestellt) mit einer Abtriebswelle der Druckmaschine 2 verbunden und wird von dieser in Synchronisation mit der Drehung des Gegendruckzylinders 24 angetrieben, so dass die Umfangsflächen der Zylindersegmente 80 den Luftauslass 82 immer dann verschließen, wenn der hintere Rand eines vom Gegendruckzylinder 24 mitgeführten Bogens 1 aus dem Spalt 34 austritt, und den Luftauslass 82 im Wesentlichen so lange verschlossen halten, wie sich der Bogen 1 unter der Ansaugöffnung 58 hindurchbewegt.

Alternativ kann das Unterbrecherelement 74 auch von einem hohlen Zylinder gebildet werden, dessen Wand mit einem Paar von diametral entgegengesetzten axialen Schlitzöffnungen versehen ist, von denen sich jeweils eine mit der Eintrittsöffnung des seitlichen Luftauslasses 82 überlappt, solange sich der hintere Rand des Bogen noch im Spalt 34 befindet. Anschließend wird der Luftauslass 82 durch einen zwischen den Schlitzöffnungen angeordneten Mantelabschnitt des Zylinders verschlossen, bis sich der hinteren Rand des Bogens 1 im Wesentlichen unter der Ansaugöffnung 58 des Absaugtrichters 56 hindurchbewegt hat.

Um ein Anhaften von feuchter Druckfarbe an den Stanzgraten 44 zu verhindern, wenn die Stanzlinien durch bedruckte Bereiche der Bogen 1 verlaufen, ist weiter eine Sprüheinrichtung 86 vorgesehen, die es ermöglicht, die Oberfläche 46 des Stanzblechs 36 bei jedem Umlauf mit Silikonöl oder einer anderen, das Anhaften von Druckfarbe verhindernden Flüssigkeit zu besprühen. Wie am besten in Fig. 2 dargestellt, kann die Sprüheinrichtung 86 eine Reihe von Flachstrahldüsen 88 umfassen, die vorzugsweise in Bewegungsrichtung des Zylinders 22 vor dem Spalt 34 im radialen Abstand von der Oberfläche 46 des Stanzblechs 36 so nebeneinander angeordnet sind, dass ihre Sprühstrahlen zumindest die Stanzwerkzeuge 42 mit einem feinen Sprühnebel der Flüssigkeit besprühen.

## Patentansprüche

1. Verfahren zum Inline-Stanzen beim Bogenoffsetdruck, bei dem einzelne Bogen eines Bedruckstoffs in einer Offset-Druckmaschine bedruckt werden, bei dem in einem Druck- oder Lackierwerk der Druckmaschine beim Hindurchtritt durch einen Spalt zwischen einem Gummi- bzw. Lacktuchzylinder und einem Gegendruckzylinder mit einem auf einem der Zylinder angebrachten Stanzblech Ausschnitte in den Bogen ausgestanzt werden, wobei beim Ausstanzen über eine äußere Oberfläche des Stanzblechs überstehende Stanzgrate den Bedruckstoff beim Hindurchtritt durch den Spalt durchschneiden, und bei dem anschließend aus den Ausschnitten ausgestanzte Stanzabfälle abgesaugt werden, **dadurch gekennzeichnet, dass** die Bogen (1) im Bereich des Spaltes (34) mit über das Stanzblech (36) überstehenden Andruckleisten (68) gegen den benachbarten Zylinder (24) angepresst werden.

2. Verfahren nach Anspruch 1, **dadurch gekennzeichnet, dass** die Andruckleisten (68) so angeordnet werden, dass sie über unbedruckte Oberflächenbereiche oder Zwischenschnittbereiche der Bogen (1) verlaufen.

3. Verfahren nach Anspruch 1 oder 2, **dadurch gekennzeichnet, dass** die Höhe der Andruckleisten (68) so gewählt wird, dass sie keine bleibende Verformung in der Oberfläche des Bogens (1) hinterlassen.

4. Verfahren nach einem der vorangehenden Ansprüche, **dadurch gekennzeichnet, dass** die Absaugung der Stanzabfälle (38) beim Austritt eines hinteren Randes der Bogen (1) aus dem Spalt (36) kurzzeitig unterbrochen wird.

5. Verfahren nach Anspruch 4, **dadurch gekennzeichnet, dass** die Absaugung unterbrochen wird, bis sich der hintere Rand der Bogen (1) mindestens teilweise unter einer Ansaugöffnung (58) einer zur Absaugung der Stanzabfälle (38) dienenden Absaugeinrichtung (40) hindurch bewegt hat.

6. Verfahren nach Anspruch 5, **dadurch gekennzeichnet, dass** ein Druckbild so auf den Bogen (1) angeordnet wird, dass sich während der Unterbrechung der Absaugung keine ausgestanzten Ausschnitte (3) der Bogen (1) unter der Ansaugöffnung (58) hindurch bewegen.

7. Verfahren nach einem der vorangehenden Ansprüche, **dadurch gekennzeichnet, dass** die Absaugung in Synchronisation mit der Drehung des Zylinders (24) unterbrochen wird.

8. Verfahren nach einem der vorangehenden Ansprüche, **dadurch gekennzeichnet, dass** die äußere Oberfläche (46) des Stanzblechs (36) mit einer das Anhaften von Druckfarbe verhindernden Flüssigkeit besprüht wird.

9. Verfahren nach Anspruch 8, **dadurch gekennzeichnet, dass** die Oberfläche (46) des Stanzblechs (36) mit einem Silikonöl besprüht wird.

10. Verfahren nach einem der vorangehenden Ansprüche, **dadurch gekennzeichnet, dass** eine mit den Stanzgraten in Berührung tretende äußere Oberfläche (52) des Zylinders (24) unterhalb der späteren Ausschnitte (3) der Bogen (1) mit elastisch verformbaren Polstern (64) versehen wird.

11. Verfahren nach Anspruch 10, **dadurch gekennzeichnet, dass** die Polster (64) auf ein auf dem Zylinder (24) angebrachtes Protektorblech (54) aufgeklebt werden.

12. Bogenoffsetdruckmaschine zum Bedrucken eines Bedruckstoffs in Form von einzelnen Bogen sowie zum Ausstanzen von Ausschnitten in den Bogen in einem Druck- oder Lackierwerk der Druckmaschine, wobei das Druck- oder Lackierwerk einen Gummi- bzw. Lacktuchzylinder und einen Gegendruckzylinder umfasst, die einen Spalt für den Hindurchtritt der Bogen begrenzen, wobei einer der Zylinder mit einem Stanzblech versehen ist, das über seine äußere Oberfläche überstehende Stanzgrate aufweist, und wobei das Druck- oder Lackierwerk eine Absaugeinrichtung zum Absaugen der beim Hindurchtritt durch den Spalt aus den Ausschnitten ausgestanzten Stanzabfälle umfasst, **dadurch gekennzeichnet, dass** das Stanzblech (36) in Umfangsrichtung des Gummi- bzw. Lacktuchzylinders (22) mit überstehenden Andruckleisten (68) versehen ist, welche die Bogen (1) im Bereich des Spaltes (34) gegen eine äußere Oberfläche (52) des anderen Zylinders (24) anpressen.

13. Bogenoffsetdruckmaschine nach Anspruch 12, **dadurch gekennzeichnet, dass** die Andruckleisten (68) beim Stanzen mit ihren Oberseiten (70) in einem Abstand von der Oberfläche (52) des anderen Zylinders angeordnet sind, der zwischen etwa 70 und 90 % der Materialstärke des Bedruckstoffs entspricht.

14. Bogenoffsetdruckmaschine nach Anspruch 12 oder 13, **dadurch gekennzeichnet, dass** die Absaugeinrichtung (40) eine Einrichtung zur intermittierenden Unterbrechung der Absaugung während der Drehung der Zylinder (20, 24) umfasst.

15. Bogenoffsetdruckmaschine nach einem der Ansprüche 12 bis 14, **dadurch gekennzeichnet, dass** die Absaugeinrichtung (40) eine im Wesentlichen über die gesamte Breite der Bogen (1) verlaufende Ansaugöffnung (58) aufweist, und dass die Ansaugöffnung (58) zwischen axial benachbarten Ausschnitten (3) der Bogen (1) mindestens teilweise verschließbar ist.

16. Bogenoffsetdruckmaschine nach Anspruch 15, **dadurch gekennzeichnet, dass** die Ansaugöffnung (58) durch Bleche verschließbar ist, die eine an die Krümmung der äußeren Oberfläche (52) des Gegendruckzylinders (24) angepasste Krümmung aufweisen.

17. Bogenoffsetdruckmaschine nach Anspruch 15 oder 16, durch **gekennzeichnet**, dass innerhalb der Ansaugöffnung (58) elastisch nachgiebige Rollen (59) angeordnet sind, welche die Bogen (1) gegen eine äußere Oberfläche (52) des anderen Zylinders (24) anpressen.

18. Bogenoffsetdruckmaschine nach einem der Ansprüche 12 bis 17, **gekennzeichnet durch** Einrichtungen (57) zur Erzeugung eines Luftvorhangs (55) hinter der Ansaugöffnung (58).

19. Bogenoffsetdruckmaschine nach einem der Ansprüche 12 bis 16, **gekennzeichnet durch** Einrichtungen (86) zum Besprühen der äußeren Oberfläche (46) des Stanzblechs (36) mit einer das Anhaften von Druckfarbe verhindernden Flüssigkeit.

20. Bogenoffsetdruckmaschine nach einem der Ansprüche 12 bis 17, **dadurch gekennzeichnet, dass** der Gegendruckzylinder (24) auf seiner äußeren Oberfläche unterhalb der Ausschnitte (3) der Bogen (1) mit elastisch verformbaren Polstern (64) versehen ist.

21. Stanzblech zum Aufspannen auf einen Zylinder eines Druck- oder Lackierwerks einer Bogenoffsetdruckmaschine, umfassend eine Mehrzahl von Schneidgraten, die nach dem Aufspannen über eine vom Zylinder abgewandte äußere Oberfläche des Stanzblechs überstehen und zum Ausstanzen von Teilbereichen von einzelnen in der Druckmaschine bedruckten Bogen eines Bedruckstoffs in einem Spalt zwischen dem Zylinder und einem benachbarten Zylinder dienen, **gekennzeichnet durch** mehrere in Umfangsrichtung des Zylinders (22) verlaufende überstehende Andruckleisten (68), die eine geringere Höhe als die Schneidgrate (44) aufweisen und die Bogen (1) im Bereich des Spaltes (34) gegen den benachbarten Zylinder (24) anpressen.

22. Stanzblech nach Anspruch 21, **dadurch gekennzeichnet, dass** die Andruckleisten (68) über die gesamte Umfangserstreckung des Stanzblechs (36) verlaufen.

23. Stanzblech nach Anspruch 21 oder 22, **dadurch gekennzeichnet, dass** die Andruckleisten (68) aus dem Stanzblech (36) herausgeätzt und mechanisch nachbearbeitet sind.

24. Stanzblech nach einem der Ansprüche 21 bis 23, **dadurch gekennzeichnet, dass** die Höhe der Andruckleisten (68) zwischen 80 und 120 µm geringer als die Höhe der Schneidgrate (44) ist.

25. Stanzblech nach einem der Ansprüche 21 bis 24, **dadurch gekennzeichnet, dass** die Andruckleisten (68) eine flache Oberseite (70) aufweisen.

## Claims

1. Method for inline punching during sheetfed offset printing, in which individual sheets of a printing material are printed in an offset printing machine, in which, in a printing or varnishing unit of the printing machine during passage through a nip between a blanket cylinder or fabric varnishing cylinder and an impression cylinder, cut-outs are punched out in the sheet by using a punching plate fitted to the cylinder, during the punching, punching burrs projecting beyond an outer surface of the punching plate cutting through the printing material as it passes through the nip, and in which punching waste punched out from the cut-outs is then extracted by suction, **characterized in that** the sheets (1) are pressed against the adjacent cylinder (24) in the region of the nip (34) by pressure strips (68) projecting beyond the punching plate (36).

2. Method according to Claim 1, **characterized in that** the pressure strips (68) are arranged in such a way that they run over unprinted surface regions or intermediate cut regions of the sheets (1).

3. Method according to Claim 1 or 2, **characterized in that** the height of the pressure strips (68) is chosen in such a way that they do not leave behind any permanent deformation in the surface of the sheet (1).

4. Method according to one of the preceding claims, **characterized in that** the extraction of the punching waste (38) by suction is interrupted briefly as a rear edge of the sheets (1) emerges from the nip (36).

5. Method according to Claim 4, **characterized in that** the extraction by suction is interrupted until the rear edge of the sheets (1) has moved at least partly under an extraction opening (58) of an extraction device (40) used for extracting the punching waste (38) by suction.

6. Method according to Claim 5, **characterized in that** a printed image is arranged on the sheets (1) in such a way that, during the interruption to the extraction by suction, no punched-out cut-outs (3) from the sheets (1) move through under the extraction opening (58).

7. Method according to one of the preceding claims, **characterized in that** the extraction by suction is interrupted in synchronism with the rotation of the cylinder (24).

8. Method according to one of the preceding claims, **characterized in that** the outer surface (46) of the punching plate (36) is sprayed with a liquid preventing the adhesion of printing ink.

9. Method according to Claim 8, **characterized in that** the surface (46) of the punching plate (36) is sprayed with a silicone oil.

10. Method according to one of the preceding claims, **characterized in that** an outer surface (52) of the cylinder (24) that comes into contact with the punching burrs underneath the subsequent cut-outs (3) of the sheets (1) is provided with elastically deformable cushions (64).

11. Method according to Claim 10, **characterized in that** the cushions (64) are adhesively bonded to a protector plate (54) fitted to the cylinder (24).

12. Sheetfed offset printing machine for printing a printing material in the form of individual sheets and also for punching out cut-outs in the sheets in a printing or varnishing unit of the printing machine, the printing or varnishing unit comprising a blanket cylinder or fabric varnishing cylinder and an impression cylinder, which delimit a nip for the passage of the sheets, one of the cylinders being provided with a punching plate which has punching burrs projecting beyond its outer surface, and the printing or varnishing unit comprising an extraction device for extracting by suction the punching waste punched out of the cut-outs during the passage through the nip, **characterized in that**, in the circumferential direction of the blanket or fabric varnishing cylinder (22), the punching plate (36) is provided with projecting pressure strips (68), which press the sheets (1) in the region of the nip (34) against an outer surface (52) of the other cylinder (24).

13. Sheetfed offset printing machine according to Claim 12, **characterized in that**, during punching, the pressure strips (68) are arranged with their upper sides (70) at a distance from the surface (52) of the other cylinder which corresponds to between about 70 and 90% of the material thickness of the printing material.

14. Sheetfed offset printing machine according to Claim 12 or 13, **characterized in that** the extraction device (40) comprises an apparatus for the intermittent interruption of the extraction by suction during the rotation of the cylinders (20, 24).

15. Sheetfed offset printing machine according to one of Claims 12 to 14, **characterized in that** the extraction device (40) has an extraction opening (58) extending substantially over the entire width of the sheets (1), and **in that** the extraction opening (58) can be at least partly closed between axially adjacent cut-outs (3) of the sheets (1).

16. Sheetfed offset printing machine according to Claim 15, **characterized in that** the extraction opening (58) can be closed by metal sheets which have a curvature matched to the curvature of the outer surface (52) of the impression cylinder (24).

17. Sheetfed offset printing machine according to Claim 15 or 16, **characterized in that** inside the extraction opening (58) there are arranged resilient rollers (59), which press the sheets (1) against an outer surface (52) of the other cylinder (24).

18. Sheetfed offset printing machine according to one of Claims 12 to 17, **characterized by** devices (57) for producing an air curtain (55) behind the extraction opening (58).

19. Sheetfed offset printing machine according to one of Claims 12 to 16, **characterized by** devices (86) for spraying the outer surface (46) of the punching plate (36) with a liquid preventing the adhesion of printing ink.

20. Sheetfed offset printing machine according to one of Claims 12 to 17, **characterized in that** the impression cylinder (24) is provided with elastically deformable cushions (64) on the outer surface underneath the cut-outs (3) of the sheets (1).

21. Punching plate to be clamped onto a cylinder of a printing or varnishing unit of a sheetfed offset printing machine, comprising a plurality of cutting burrs which, following the clamping, project beyond an outer surface of the punching plate facing away from the cylinder and are used to punch out subregions of individual sheets of a printing material printed in the printing machine in a nip between the cylinder and an adjacent cylinder, **characterized by** a plurality of pressure strips (68) which run in the circumferential direction of the cylinder (22), which have a lower height than the cutting burrs (44) and press the sheets (1) against the adjacent cylinder (24) in the region of the nip (34).

22. Punching plate according to Claim 21, **characterized in that** the pressure strips (68) extend over the entire circumferential extent of the punching plate (36).

23. Punching plate according to Claim 21 or 22, **characterized in that** the pressure strips (68) are etched out of the punching plate (36) and re-machined mechanically.

24. Punching plate according to one of Claims 21 to 23, **characterized in that** the height of the pressure strips (68) is between 80 and 120 µm less than the height of the punching burrs (44).

25. Punching plate according to one of Claims 21 to 24, **characterized in that** the pressure strips (68) have a flat upper side (70).

## Revendications

1. Procédé de découpage en ligne pour l'impression offset à feuilles, dans lequel des feuilles individuelles d'une matière d'impression sont imprimées dans une machine d'impression offset, dans lequel des pièces sont découpées dans les feuilles dans un poste d'impression ou de vernissage de la machine d'impression lors du passage à travers une fente entre un cylindre en caoutchouc ou un cylindre en toile de vernissage et un cylindre de contre-pression, avec une tôle de découpage montée sur l'un des cylindres, où, lors du découpage, des bavures de découpage dépassant d'une surface extérieure de la tôle de découpage, découpant la matière d'impression lors de son passage à travers la fente, et où, ensuite, des chutes de découpage découpées dans les pièces étant aspirées, **caractérisé en ce que** les feuilles (1) sont pressées contre le cylindre adjacent (24) dans la région de la fente (34), par des nervures de pression (68) dépassant de la tôle de découpage (36).

2. Procédé selon la revendication 1, **caractérisé en ce que** les nervures de pression (68) sont disposées de telle sorte qu'elles s'étendent sur des régions de surface non imprimées ou des régions entre les découpages des feuilles (1).

3. Procédé selon la revendication 1 ou 2, **caractérisé en ce que** la hauteur des nervures de pression (68) est choisie de telle sorte qu'elles ne laissent subsister aucune déformation dans la surface de la feuille (1).

4. Procédé selon l'une quelconque des revendications précédentes, **caractérisé en ce que** l'aspiration des chutes de découpage (38) est brièvement interrompue lors de la sortie d'un bord arrière de la feuille (1) hors de la fente (36).

5. Procédé selon la revendication 4, **caractérisé en ce que** l'aspiration est interrompue jusqu'à ce que le bord arrière de la feuille (1) se soit déplacé au moins en partie sous une ouverture d'aspiration (58) d'un dispositif d'aspiration (40) servant à aspirer les chutes de découpage (38).

6. Procédé selon la revendication 5, **caractérisé en ce qu'**une image imprimée est disposée sur la feuille (1) de telle sorte que pendant l'interruption de l'aspiration, aucune pièce découpée (3) de la feuille (1) ne se déplace sous l'ouverture d'aspiration (58).

7. Procédé selon l'une quelconque des revendications précédentes, **caractérisé en ce que** l'aspiration est interrompue de manière synchronisée avec la rotation du cylindre (24).

8. Procédé selon l'une quelconque des revendications précédentes, **caractérisé en ce que** la surface extérieure (46) de la tôle de découpage (36) est pulvérisée avec un liquide empêchant l'adhésion d'encre d'impression.

9. Procédé selon la revendication 8, **caractérisé en ce que** la surface (46) de la tôle de découpage (36) est pulvérisée avec une huile à base de silicone.

10. Procédé selon l'une quelconque des revendications précédentes, **caractérisé en ce qu'**une surface extérieure (52) du cylindre (24) entrant en contact avec les bavures de découpage est munie de rembourrages déformables élastiquement (64) en dessous des pièces subséquentes (3) des feuilles (1).

11. Procédé selon la revendication 10, **caractérisé en ce que** les rembourrages (64) sont collés sur une tôle de protection (54) appliquée sur le cylindre (24).

12. Machine d'impression offset à feuilles pour l'impression d'une matière d'impression sous forme de feuilles individuelles, ainsi que pour le découpage de pièces dans les feuilles dans un poste d'impression ou de vernissage de la machine d'impression, le poste d'impression ou de vernissage comprenant un cylindre en caoutchouc ou en toile de vernissage et un cylindre de contre-pression qui délimitent une fente pour le passage des feuilles, l'un des cylindres étant pourvu d'une tôle de découpage qui présente des bavures de découpage dépassant de sa surface extérieure, le poste d'impression ou de vernissage comprenant un dispositif d'aspiration pour aspirer les chutes de découpages découpées dans les pièces lors du passage à travers la fente, **caractérisée en ce que** la tôle de découpage (36) est pourvue, dans la direction périphérique du cylindre en caoutchouc ou en toile de vernissage (22) de nervures de pression (68) saillantes qui pressent les feuilles (1) dans la région de la fente (34) contre une surface extérieure (52) de l'autre cylindre (24).

13. Machine d'impression offset à feuilles selon la revendication 12, **caractérisée en ce que** les nervures de pression (68) sont disposées lors du découpage avec leurs côtés supérieurs (70) à une distance de la surface (52) de l'autre cylindre qui correspond à environ 70 à 90 % de l'épaisseur de matériau de la matière d'impression.

14. Machine d'impression offset à feuilles selon la revendication 12 ou 13, **caractérisée en ce que** le dispositif d'aspiration (40) comprend un dispositif pour interrompre de manière intermittente l'aspiration pendant la rotation des cylindres (20, 24).

15. Machine d'impression offset à feuilles selon l'une quelconque des revendications 12 à 14, **caractérisée en ce que** le dispositif d'aspiration (40) présente une ouverture d'aspiration (58) s'étendant essentiellement sur toute la largeur des feuilles (1), et **en ce que** l'ouverture d'aspiration (58) peut être fermée au moins en partie entre des pièces (3) des feuilles (1) axialement adjacentes.

16. Machine d'impression offset à feuilles selon la revendication 15, **caractérisée en ce que** l'ouverture d'aspiration (58) peut être fermée par des tôles qui présentent une courbure adaptée à la courbure de la surface extérieure (52) du cylindre de contre-pression (24).

17. Machine d'impression offset à feuilles selon la revendication 15 ou 16, **caractérisée en ce qu'**à l'intérieur de l'ouverture d'aspiration (58) sont disposés des rouleaux élastiquement flexibles (59) qui pressent les feuilles (1) contre une surface extérieure (52) de l'autre cylindre (24).

18. Machine d'impression offset à feuilles selon l'une quelconque des revendications 12 à 17, **caractérisée par** des dispositifs (57) pour produire un rideau d'air (55) derrière l'ouverture d'aspiration (58).

19. Machine d'impression offset à feuilles selon l'une quelconque des revendications 12 à 16, **caractérisée par** des dispositifs (86) pour pulvériser la surface extérieure (46) de la tôle de découpage (36) avec un liquide empêchant l'adhésion de l'encre d'impression.

20. Machine d'impression offset à feuilles selon l'une quelconque des revendications 12 à 17, **caractérisée en ce que** le cylindre de contre-pression (24) est pourvu sur sa surface extérieure, en dessous des pièces (3) des feuilles (1), de rembourrages (64) déformables élastiquement.

21. Tôle de découpage à tendre par-dessus un cylindre d'un poste d'impression ou de vernissage d'une machine d'impression offset à feuilles, comprenant une pluralité de bavures de découpage qui dépassent, après le tensionnement, d'une surface extérieure de la tôle de découpage opposée au cylindre et qui servent à découper des régions partielles de feuilles individuelles d'une matière d'impression imprimées dans la machine d'impression dans une fente entre le cylindre et un cylindre adjacent, **caractérisée par** plusieurs nervures de pression (68) saillantes, s'étendant dans la direction périphérique du cylindre (22), qui présentent une plus faible hauteur que les bavures de découpage (44) et qui pressent les feuilles (1) dans la région de la fente (34) contre le cylindre adjacent (24).

22. Tôle de découpage selon la revendication 21, **caractérisée en ce que** les nervures de pression (68) s'étendent sur toute l'étendue périphérique de la tôle de découpage (36).

23. Tôle de découpage selon la revendication 21 ou 22, **caractérisée en ce que** les nervures de pression (68) sont gravées dans la tôle de découpage (36) et sont post-usinées mécaniquement.

24. Tôle de découpage selon l'une quelconque des revendications 21 à 23, **caractérisée en ce que** la hauteur des nervures de pression (68) est inférieure de 80 à 120 µm à la hauteur des bavures de découpage (44).

25. Tôle de découpage selon l'une quelconque des revendications 21 à 24, **caractérisée en ce que** les nervures de pression (68) présentent un côté supérieur plat (70).
